# FASCICULE DE BREVET EUROPEEN

(11) **EP 3 391 393 B1**
(45) Date de publication et mention de la délivrance du brevet: **23.03.2022**
(21) Numéro de dépôt: 16823214.8
(22) Date de dépôt: 16.12.2016
(51) Int. Cl.: H01F 27/22

(54) **CIRCUIT A INDUCTANCE INTEGRANT UNE FONCTION DE GESTION THERMIQUE PASSIVE**
INDUKTIONSSCHALTUNG MIT PASSIVER WÄRMEVERWALTUNGSFUNKTION
INDUCTANCE CIRCUIT INCLUDING A PASSIVE THERMAL MANAGEMENT FUNCTION

(30) Priorité: 17.12.2015 FR 1562598
(43) Date de publication de la demande: 24.10.2018
(73) Titulaire: Commissariat à l'Energie Atomique et aux Energies Alternatives, 75015 Paris (FR)
(72) Inventeur: DELETTE, Gérard, 38100 Grenoble (FR)
(74) Mandataire: Brevalex
(86) Numéro de dépôt international: PCT/EP2016/081387
(87) Numéro de publication internationale: WO 2017/103074

(56) Documents cités:
- WO-A1-2004/112064
- WO-A1-2004/112064
- JP-U- S5 961 516
- US-A1- 2009 079 528

## Description

### DOMAINE TECHNIQUE ET ART ANTÉRIEUR

L'invention concerne un circuit à inductance comprenant un noyau monobloc intégrant une fonction de gestion thermique passive.

La figure 1 représente un circuit à inductance connu de l'état de la technique et décrit dans le brevet US 7,920,039 B2 comprenant :
a) un noyau 1 fait d'un matériau magnétique, monobloc, d'encombrement volumique V, comprenant un cadre 2, et une barre 3 disposée au centre du cadre 2 de manière à former deux boucles magnétiques rectangulaires, symétriques par rapport à la barre, contigus au niveau du plan de symétrie de la barre, et de longueur effective I, les parties droites des boucles magnétiques présentent une section transversale de surface A,
b) une bobine 4 comprenant N spires autour de la barre 3,
c) des ailettes 5 exposées à l'environnement extérieur et destinées à dissiper de la chaleur,

Les ailettes sont rapportées sur la surface latérale extérieure du noyau 1.

Un circuit à induction présente une inductance L déterminée par les grandeurs A, I et N, ainsi que par la perméabilité µᵣ magnétique du noyau 1, et est donnée par la relation suivante : $L = {μ}_{0} {μ}_{r} {N}^{2} \frac{A}{l}$

Autrement dit, la géométrie du noyau 1, et plus particulièrement le rapport des facteurs géométriques I et A, détermine la valeur de l'inductance du circuit à inductance.

Un tel circuit à induction est, par exemple, utilisé dans des convertisseurs de puissance dont la fonction est d'adapter la tension et le courant délivrés par une source de puissance électrique pour alimenter un système électrique.

Un convertisseur de puissance comprend également des composants électroniques fonctionnant comme des interrupteurs (composant actifs) commutant à une fréquence donnée f, et permettent ainsi d'alimenter la bobine 4 d'excitation magnétique.

Dans le cas des convertisseurs DC/DC par exemple, les composants actifs sont des transistors qui sont utilisés pour « découper » la tension d'entrée selon des cycles réguliers. Afin de délivrer une tension continue en sortie, des circuits à inductance sont utilisés pour stocker et déstocker l'énergie électrique sur chaque cycle et pour lisser la tension de sortie à sa valeur moyenne.

En fonctionnement, le courant électrique, délivré par les composants actifs, parcourt la bobine 4 d'excitation magnétique, et génère ainsi un flux magnétique, comprenant deux boucles symétriques fermées, dans le noyau 1.

Tel qu'illustré à la figure 2, le flux magnétique prend naissance dans la barre 3 selon l'axe de symétrie, et s'écoule de façon symétrique, d'une extrémité de la barre 3, dans le cadre 2 pour reboucler dans l'autre extrémité de la barre 3.

Les circuits à inductance peuvent représenter jusqu'à 40 % du volume et du coût du convertisseur.

Aussi, le volume d'un circuit à inductance peut être réduit par l'utilisation de noyaux magnétiques comprenant un matériau à forte perméabilité magnétique, par exemple µᵣ > 50. Parmi les matériaux magnétiques présentant une perméabilité magnétique élevée, on peut citer les oxydes de type ferrite, et plus particulièrement les matériaux : Mn₁₋ₓZnₓFe₂O₄ et Ni₁₋ₓZnₓFe₂O₄.

Le volume des circuits à inductance peut également être réduit en augmentant la fréquence de fonctionnement des circuits à inductance. Par exemple, les composants actifs peuvent comprendre des transistors faits sur du Nitrure de Gallium (GaN). Ces derniers permettent d'atteindre des fréquences de commutation supérieures à 1 MHz. A cet égard, l'homme du métier pourra consulter le document A. M. LEARY [2].

L'écoulement du flux magnétique dans le noyau 1 s'accompagne de pertes magnétiques, qui se traduisent par un échauffement du noyau.

Cet échauffement du noyau peut dégrader les performances du circuit à inductance, et à terme le rendre inopérant.

La diminution du volume du noyau, permise par l'utilisation de matériaux magnétiques constituant le noyau de perméabilité magnétique élevée et/ou par l'augmentation de la fréquence de fonctionnement du circuit à inductance, exacerbent cet échauffement.

Des moyens de dissipation de chaleur sont alors ajoutés au circuit à inductance afin de mieux gérer la quantité de chaleur créée lors du fonctionnement du circuit à inductance.

Les moyens de dissipation de chaleur, tels que représentés à la figure 1, prennent généralement la forme d'ailettes la disposées à l'extérieur du noyau et rapportées sur la surface extérieur dudit noyau, de manière à augmenter la surface d'échange du noyau 1 avec l'air environnant.

Les ailettes 5 ainsi disposées ne modifient pas les facteurs géométriques du noyau 1, et laissent donc la valeur de l'induction magnétique du circuit à inductance inchangée. Cependant, ces moyens de dissipation de chaleur ne sont pas satisfaisants. En effet, le volume occupé par les moyens de dissipation vient s'ajouter au volume de l'inductance, et également augmenter sa masse. Par ailleurs, pour être efficaces, les ailettes 5 doivent présenter une surface d'échange importante, et donc, occuper un volume relativement important par rapport au noyau.

Or, pour certaines applications, il est souhaitable, voire primordial, que les circuits à inductance équipés de leurs moyens de dissipation de chaleur occupent le plus faible volume possible.

Les circuits à inductance requièrent alors des moyens de dissipation fonctionnant de manière plus efficace que ceux connus de l'état de la technique, notamment, dans les domaines de l'aéronautique et de l'automobile.

Plus particulièrement, la gestion de la dissipation de la chaleur doit être également optimisée pour des circuits à induction impliquant l'utilisation de noyaux magnétiques 1 présentant une perméabilité magnétique supérieure à 50, et/ou des fonctionnements desdits circuits à des fréquences élevées, par exemple supérieures à 1 MHz.

Un but l'invention est alors de proposer un circuit à inductance présentant des moyens de dissipation de chaleur plus efficaces, et tout en limitant l'augmentation du volume et de la masse dudit circuit.

### EXPOSÉ DE L'INVENTION

Le but de l'invention est alors atteint par un circuit à inductance comprenant :
a) un noyau fait d'un matériau magnétique, monobloc, d'encombrement volumique V, comprenant un cadre, et une barre disposée au centre du cadre de manière à former deux boucles magnétiques rectangulaires, symétriques par rapport à la barre, contigus au niveau d'un plan de symétrie de la barre, et de longueur magnétique effective I, les parties droites du cadre présentent une section transversale de surface A, et la barre présente une section transversale 2A double de la section transversale A,
b) une bobine comprenant un nombre de N spires destinées à générer une induction magnétique dans la barre,
c) des ailettes exposées à l'environnement extérieur et destinées à dissiper de la chaleur, les ailettes étant faites du même matériau magnétique que le noyau,
les ailettes sont comprises, au moins en partie, dans au moins une zone volumique du cadre, disposée dans le prolongement d'au moins une extrémité de la barre.

Le circuit à inductance, lorsqu'il est dépourvu d'ailettes dans la au moins une zone volumique du cadre, a une inductance égale à l'inductance nominale L définie par les grandeurs A, I et N.

Par ailleurs, pour un circuit à induction dépourvue d'ailettes, et en fonctionnement, l'au moins une zone volumique est également parcourue par des lignes d'induction magnétique.

La section transversale dans les parties droites du cadre est la même pour chaque partie droite, et est rectangulaire.

Contrairement à l'état de la technique, les ailettes se trouvent ainsi dans le volume du noyau participant à la circulation des lignes d'induction magnétique.

La Demanderesse a constaté qu'il existe des zones pour lesquelles l'induction magnétique locale est très faible, et ne contribuent que très peu aux caractéristiques magnétiques du circuit à inductance. La Demanderesse propose donc d'utiliser au moins une de ces zones dans le noyau pour former des ailettes. Grâce à ces dispositions, la Demanderesse obtient un niveau de refroidissement remarquable. Par exemple, le Demanderesse a pu observer que la présence d'ailettes, selon l'invention, permet de faire passer la température du noyau du circuit à inductance en fonctionnement de 250°C à 110°C. Par ailleurs, la présence d'ailettes affecte peu ou pas l'inductance du circuit à inductance par rapport à l'inductance nominale.

Ainsi, les ailettes sont formées directement dans le volume du noyau. Les ailettes peuvent également être formées sans apport de matière supplémentaire, et par conséquent, sans affecter l'encombrement volumique du noyau.

Par ailleurs, la disposition des ailettes, dans une zone volumique du noyau et disposée dans le prolongement de la barre, permet de créer une surface d'échange de chaleur au plus proche de la zone du noyau la plus chaude.

De plus, le fonctionnement d'un circuit à inductance à des fréquences supérieures à 1 MHz n'est plus un frein. En effet, l'augmentation de la de température due à la montée en fréquence est parfaitement gérée par les ailettes selon l'invention.

Selon un mode de mise en œuvre, les ailettes sont disposées dans un fond d'au moins un évidement pratiqué dans la au moins une zone volumique du cadre, ledit au moins un évidement débouchant sur une surface latérale extérieure dudit cadre, et traversant de part en part le cadre selon une direction perpendiculaire au plan du cadre.

Ainsi, la forme de l'évidement rend possible une ventilation plus efficace des ailettes, et par conséquent un meilleur refroidissement du noyau.

Selon un mode de mise en œuvre, le au moins un évidement s'évase de son fond vers la surface latérale extérieure du cadre.

Selon un mode de mise en œuvre, le au moins un évidement a une section, parallèle au plan du cadre, présentant des dimensions constantes selon une direction perpendiculaire au plan dudit cadre, ladite section est avantageusement trapézoïdale, encore plus avantageusement trapézoïdale isocèle.

Selon un mode de mise en œuvre, les ailettes sont agencées de sorte que l'écart relatif entre l'inductance du circuit à inductance avec l'inductance nominale L est inférieur à 5%, de préférence inférieur à 2%.

Selon un mode de mise en œuvre, la au moins une zone volumique est une zone pour laquelle, lorsque le circuit à inductance est en fonctionnement, l'induction magnétique locale est inférieure à 5 % de la valeur de l'induction magnétique moyenne dans le noyau.

Selon un mode de mise en œuvre, les ailettes sont parallèles au plan défini par cadre.

Selon un mode de mise en œuvre, la surface développée par chaque ailette est comprise entre 10 et 100 % de la surface A.

Selon un mode de mise en œuvre, les ailettes disposées dans la au moins une zone volumique laissent l'encombrement volumique du cadre inchangé.

Selon un mode de mise en œuvre, des ailettes additionnelles sont rapportées sur la surface latérale extérieure du cadre.

Selon un mode de mise en œuvre, la barre présente une section carrée, et est traversée de part en part selon une direction perpendiculaire au plan du cadre par des cavités, les cavités étant remplies par un conducteur électrique de manière à former une partie de la bobine.

Selon un mode de mise en œuvre, l'espace entre les ailettes est comblé par un matériau métallique, avantageusement un matériau métallique choisi parmi : aluminium, cuivre.

L'invention concerne également un convertisseur de puissance comprenant le circuit à inductance

L'invention concerne également une méthode de fabrication d'un circuit à inductance comprenant les étapes :
a) dresser une cartographie théorique des lignes de flux magnétiques dans le noyau du circuit à inductance en fonctionnement, ledit circuit à inductance présentant une valeur d'inductance prédéterminée L, le noyau est fait d'un matériau magnétique, monobloc, d'encombrement volumique V, le noyau comprenant un cadre, et une barre disposée au centre du cadre de manière à former deux boucles magnétiques rectangulaires, symétriques par rapport à la barre, contigus au niveau du plan de symétrie de la barre, et de longueur magnétique effective I, les parties droites du cadre présentent une section transversale de surface A, et la barre présente une section transversale 2A double de la section transversale A,
b) identifier, à partir de la cartographie précédemment dressée, les zones de volume dudit noyau, du circuit à inductance en fonctionnement, pour lesquelles l'induction magnétique est inférieure à 5 % de la valeur de l'induction magnétique moyenne dans le noyau,
c) fabriquer le noyau considéré à l'étape a), des ailettes étant comprises, au moins en partie, dans au moins une partie des zones de volumes identifiées à l'étape b) et les ailettes sont également disposées dans le prolongement d'au moins une extrémité de la barre, les ailettes étant faites du même matériau magnétique que le noyau,
d) former une bobine d'un matériau conducteur autour d'une partie du noyau.

Selon un mode de mise en œuvre, des ailettes additionnelles sont rapportées sur la surface latérale extérieure du cadre.

Selon un mode de mise en œuvre, à la suite de l'étape c), une étape de c1) de comblement par un matériau métallique de l'espace entre les ailettes est réalisée.

Selon un mode de mis en œuvre, l'étape c) de fabrication du noyau est exécutée pour moulage par injection de poudre.

### BRÈVE DESCRIPTION DES DESSINS

D'autres caractéristiques et avantages apparaîtrons dans la description qui va suivre des modes de mise en œuvre circuit à inductance selon l'invention, donnés à titre d'exemples non limitatifs, en référence aux dessins annexés dans lesquels :
- La figure 1 est une vue de dessus d'une représentation schématique d'un circuit à inductance connu de l'art antérieur.
- La figure 2 est une représentation schématique du parcours du flux magnétique dans un circuit à inductance connu de l'art antérieur.
- La figure 3 est une vue de dessus d'une représentation schématique du chemin magnétique effectif dans un noyau magnétique, compris dans un circuit à inductance connu de l'état de l'art.
- La figure 4 est une vue de dessus d'une représentation schématique d'un circuit à inductance selon un exemple de réalisation de l'invention.
- La figure 5 est une cartographie des lignes d'induction magnétique dans le noyau d'un circuit à inductance connu de l'art antérieur.
- La figure 6.a est une simulation de la distribution en température dans un noyau dépourvu de moyens de dissipation de chaleur connu de l'art antérieur.
- La figure 6.b est une simulation de la distribution en température dans un noyau selon un exemple de réalisation de l'invention.
- La figure 7 est une vue de dessus d'une représentation schématique d'un circuit à inductance selon un exemple de réalisation de l'invention.

### EXPOSÉ DÉTAILLÉ DE MODES DE RÉALISATION PARTICULIERS

Pour les différents modes de mise en œuvre, les mêmes références seront utilisées pour des éléments identiques ou assurant la même fonction, par souci de simplification de la description.

### Définitions :

Longueur magnétique effective I (longueur de chemin magnétique effective): La longueur magnétique effective (L_{eff}) est définie comme la longueur du contour fermé pris dans le noyau magnétique sur lequel la circulation du champ magnétique moyen (H_{moy}) est égale à la somme des courants (nb de spires N multiplié par le courant nominal I) traversant le circuit (théorème d'Ampère). En d'autres termes : H_{moy}.L_{eff} = N^{∗}I. Un exemple de chemin magnétique effectif est donné à la figure 3. Dans cet exemple, le noyau forme une boucle rectangulaire, et le chemin magnétique effectif associé à cette configuration est représenté en trait interrompus.

Section transversale : on entend par section transversale, la coupe résultant de l'intersection d'un plan perpendiculaire à l'axe longitudinal d'un élément de forme allongée.

Inductance nominale L : valeur de l'inductance L définie par la longueur magnétique effective I, la surface A, et le nombre de spires N, et selon la relation : $L = {μ}_{0} {μ}_{r} {N}^{2} \frac{A}{l}$

Sur la figure 4, on peut voir un exemple de réalisation d'un circuit à inductance 10 selon la présente invention. Il s'agit d'un circuit à inductance 10 d'inductance L_{M} définie par les caractéristiques géométriques du noyau et du nombre de spires N.

Dans la suite de la description, un exemple de circuit à inductance 10 sera décrit.

La circuit à inductance 10 selon l'invention comprend un noyau 20.

Le noyau 20, selon l'invention, est fait d'un matériau magnétique, monobloc, d'encombrement volumique V, comprenant un cadre 21, et une barre 30 disposée au centre du cadre 21 de manière à former deux boucles magnétiques rectangulaires, symétriques par rapport à la barre 30, contigus au niveau d'un plan de symétrie de la barre 30, et de longueur effective I, les parties droites des boucles magnétiques présentent une section transversale de surface A.

Le cadre 21 définit un plan, que nous appellerons plan du cadre dans la suite de la description. L'empreinte surfacique du cadre 21 (ou encore l'intersection du cadre avec un plan parallèle au plan du cadre) est un rectangle présentant une surface S.

La section transversale dans les parties droites du cadre 21 est la même pour chaque partie droite, et est, avantageusement, rectangulaire.

La section transversale de la barre 30 peut être carrée, rectangulaire ou circulaire.

De manière avantageuse, le noyau 20 comprend un matériau magnétique de perméabilité magnétique supérieure à 50 (µᵣ > 50).

Par exemple, le matériau magnétique peut comprendre un oxyde de type ferrite de structure cristallographie spinelle. En effet, la perméabilité magnétique de tels matériaux est stable dans la gamme des hautes fréquences. Les matériaux magnétiques les plus courants répondent à la formulation :

Mn₁₋ₓZnₓFe₂O₄ et Ni₁₋ₓZnₓFe₂O₄.

Par exemple, un noyau 20 comprenant du Mn₁₋ₓZnₓFe₂O₄, avec x compris entre 0,3 et 0,6, la perméabilité magnétique µᵣ évolue avec x, et est comprise entre 500 et 1000.

Un mode de réalisation préférentiel pour le noyau 20, et qui sera présenté dans la suite de l'exposé, comprend le moulage par injection de poudre de ferrite NiZn ou de MnZn (« PIM » ou « Powder Injection Molding » selon la terminologie Anglo-Saxonne).

De manière avantageuse, les matériaux de type ferrite présentent également des valeurs de résistivités électriques élevées, ce qui permet de limiter les pertes par courants induits.

Les matériaux Mn₁₋ₓZnₓFe₂O₄ et Ni₁₋ₓZnₓFe₂O₄ présentent également l'avantage d'être disponibles à l'échelle industrielle.

Le noyau 20 comprend un cadre 21 d'épaisseur e. Les parties droites du cadre 21 présentent une section transversale de surface A.

Le cadre 21 comprend également quatre faces latérales extérieures dessinant une surface latérale extérieure 22. La surface latérale extérieure 22 est perpendiculaire au plan du cadre.

Le cadre 21 comprend quatre faces intérieures dessinant une surface intérieure 23, également perpendiculaire au plan du cadre.

Nous définissons l'encombrement volumique V du cadre 21 par son empreinte volumique. Plus particulièrement, l'encombrement volumique V du cadre 21 est alors le produit de l'épaisseur e et de l'aire S. L'encombrement volumique V du cadre 21 est également égal à l'encombrement volumique V' du noyau 20.

Le noyau 20 comprend la barre 30 de section transversale de surface 2A (l'aire de la section transversale de surface 2A de la barre est donc, sensiblement, le double de l'aire de la section transversale de surface A des parties droites du cadre) et relie deux faces opposées de la surface intérieure 23 du cadre 21, de manière à former deux boucles magnétiques symétriques de longueur magnétique effective I, et contigus selon un plan de symétrie de la barre 30.

La barre 30 comprend un axe de symétrie s'étendant selon sa longueur (représenté par l'axe XX' sur la figure 4).

La configuration ainsi décrite est un cas typique de noyau 20 utilisé dans un circuit à inductance 10, et on parle généralement de configuration de type E-E, éventuellement de configuration de type E-E en deux parties.

Une telle configuration est généralement obtenue par l'assemblage de deux demies parties. Chaque demie partie comprend un demi cadre et une demie barre.

Eventuellement la demie barre est plus courte que les deux demies parties latérales du demi cadre. Ainsi, la barre 30, formée par les deux demies barres, présente un entrefer (« air gap » selon la terminologie Anglo-Saxonne).

Le circuit à inductance 10 comprend une bobine 40, d'excitation magnétique, comprenant un nombre de N spires. La bobine 40, d'excitation magnétique, lorsqu'elle est traversée par un courant, est destinée à créer une induction magnétique dans la barre 30. Les N spires de la bobine 40 peuvent être formées autour de la barre 30.

La bobine 40 d'excitation magnétique est en métal, par exemple en cuivre. La bobine 40 d'excitation magnétique comprend un fil continu enroulé autour de la barre 30, de manière à former les N spires.

Le noyau 20 comprend des moyens de dissipation de chaleur.

Les moyens de dissipation de chaleur peuvent prendre la forme d'ailettes 50 exposées à l'environnement extérieur.

De manière particulièrement avantageuse, les ailettes 50 sont faites du même matériau magnétique que le noyau 20.

Les ailettes 50 augmentent la surface d'échange thermique du noyau 10 avec l'environnement extérieur, et rendent ainsi possible son refroidissement plus efficace lorsque le circuit à inductance 10 est en fonctionnement.

Selon l'invention, les ailettes 50 sont comprises, au moins en partie, dans au moins une zone volumique du cadre 21, disposée dans le prolongement d'au moins une extrémité de la barre 30.

La au moins une zone volumique peut comprendre une première zone volumique 24a, et une deuxième zone volumique 24b

Par exemple, le noyau est pourvu de deux jeux d'ailettes 50, compris, respectivement, au moins partiellement, dans la première zone volumique 24a, et la deuxième zone volumique 24b du cadre 21.

La première zone volumique 24a et la deuxième zone volumique 24b peuvent être disposées de manière symétrique selon un plan passant par le centre de la barre 30, et perpendiculaire à l'axe longitudinal de ladite barre 30.

De manière avantageuse, les ailettes 50 sont disposées dans le fond d'au moins un évidement pratiqué dans la au moins une zone volumique du cadre 21, ledit au moins un évidement débouchant sur la surface latérale extérieure 22 dudit cadre 21.

Le au moins un évidement peut comprendre un premier évidement 25a et un deuxième évidement 25b.

Le premier évidement 25a et le deuxième évidement 25b sont compris, respectivement, dans la première zone volumique 24a et la deuxième zone volumique 24b.

De manière avantageuse, chaque évidement 25a et 25b transverse de part en part le cadre 21 selon une direction perpendiculaire au plan dudit cadre 21.

Dans l'exemple présenté à la figure 4, chaque évidement 25a et 25b peut comprendre un fond plat parallèle à la face latérale extérieure du cadre 21 sur laquelle il débouche.

Un jeu d'ailettes 50 est alors en saillie par rapport au fond de chaque évidement 25a et 25b.

Ainsi, la disposition des ailettes 50 sur le fond d'au moins un évidement permet d'augmenter la surface d'échange et de positionner cette dernière au plus proche de la barre 30.

En effet, la Demanderesse a constaté que la plus forte augmentation de température se produit dans la barre 30 lorsque le circuit à inductance 10 est en fonctionnement. Par exemple la figure 6.a représente la distribution en température d'un noyau 1 d'un circuit à inductance, connu de l'état de l'art, en fonctionnement, et dépourvu de moyens de dissipation de chaleur. Les caractéristiques générales du noyau considéré sont données dans le tableau 1.

**Tableau 1.**

| **Matériau** | **Ni₁₋ₓZnₓFe₂O₄** |
|---|---|
| Largeur totale | 46.5 mm |
| Epaisseur du noyau | 10.8 mm |
| Hauteur totale | 29 mm |
| Diamètre barre central | 10.8 mm |
| Entrefer | 4.4 mm |
| Volume du noyau | 9.8 cm³ |
| Nombre de N spires | 19 |
| Puissance | 800 W |
| Courant dans la bobine | 5 A |
| Fréquence de commutation | 3 MHz |

On peut alors constater le noyau 1 comprend une zone chaude B (au niveau de la barre 3) pour laquelle une température de 250°C est atteinte, tandis qu'une température inférieure à 170°C est observée dans les zones latérales C1 et C2 du noyau 1.

Par ailleurs, contrairement aux solutions proposées par l'art antérieur et plus particulièrement US 6,920,039 B2, la configuration des ailettes 50 selon l'invention n'impose pas une augmentation de volume importante.

De manière avantageuse, les ailettes 50 peuvent être perpendiculaires au plan du fond sur lequel elles reposent.

Toujours de manière avantageuse, les ailettes 50 peuvent être entièrement comprises dans le volume défini par le au moins un évidement. Dans l'exemple de la figure 4, l'ajout de moyen de dissipation de chaleur n'engendre pas d'augmentation de volume du noyau 20.

Ainsi, l'encombrement volumique du noyau 20 n'est pas affecté.

De manière alternative, les ailettes 50 peuvent s'étendre au-delà du volume défini par le au moins un évidement.

Ainsi, des ailettes plus longues augmentent la surface d'échange du noyau 20 avec l'environnement extérieur, rendant ainsi le refroidissement de dispositif à induction 10 plus efficace lorsque ce dernier est en fonctionnement.

Selon un exemple de réalisation particulièrement avantageux, le premier évidement 25a et le deuxième évidement 25b s'évasent de leur fond respectif vers la face latérale extérieure sur laquelle ils débouchent. Ainsi, tel qu'illustré sur la figure 6b, une meilleure ventilation est assurée au niveau des ailettes 50. Chaque évidement 25a et 25b a une section, parallèle au plan du cadre 21, présentant des dimensions constantes selon une direction perpendiculaire au plan dudit cadre 21. Ladite section peut être trapézoïdale, plus particulièrement trapézoïdale isocèle.

Les ailettes 50 peuvent être parallèles ou perpendiculaires au plan défini par cadre 21.

En variante, l'évidement peut présenter, de manière non limitative une section en V, en U. L'évidement peut également avoir une section conforme avec la section de la zone volumique, par exemple l'évidement peut épouser la forme de la zone volumique.

Ainsi, des ailettes 50, s'étendant de la surface latérale 22 dans une zone volumique du cadre 21, ladite première zone étant disposée dans le prolongement de la barre 30, permettent de créer une surface d'échange de chaleur au plus proche de la zone chaude du noyau.

Selon un deuxième exemple, la figure 6b représente une cartographie simulée de la température d'un circuit à inductance équipé de moyens de dissipation de chaleur selon un autre mode de mise en œuvre de l'invention (les ailettes 50 dépassent du volume V du noyau). Un température de 110°C est alors observée aussi bien dans la barre (zones C1 et C2) que dans le cadre (zone B). La température est non seulement beaucoup plus basse, mais également plus homogène dans le noyau.

Ainsi, la formation d'ailettes 50 dans le noyau 20, selon l'invention, est réalisée de manière à optimiser leur efficacité en terme de dispersion de chaleur, tout en n'affectant que modérément l'inductance de circuit à inductance.

Avantageusement, les ailettes 50 sont agencées pour ne modifier que de façon modérée l'inductance du circuit à inductance 10. De préférence, l'inductance L_{M} d'un circuit à inductance 10 présente un écart par rapport à l'inductance nominal L inférieur à 5%, encore plus préférentiellement, l'écart est inférieur à 2%.

Afin de minimiser l'écart entre l'inductance d'un circuit à inductance 10 selon l'invention par rapport au même circuit à inductance 10, mais dépourvu de moyens de dissipation de chaleur, le protocole suivant peut être adopté :
Dans une première étape, un circuit à inductance, dépourvu de moyens de dissipation de chaleur, caractérisé par les paramètres géométriques A et I de son noyau, et du nombre de spires N de la bobine, est considéré.

Une cartographie des lignes de flux magnétique dans le noyau est ensuite calculée avec précision, à l'aide par exemple d'un code de calcul par éléments finis, en considérant la géométrie de référence déterminée dans la première étape. Les simulations numériques en deux ou trois dimensions par éléments finis sont bien connues de l'homme du métier et ne sont pas détaillées dans cette description. Les zones du noyau où l'induction magnétique locale reste inférieure à 5 % de la valeur de l'induction magnétique moyenne dans ledit noyau sont identifiées en noir sur la figure 5.

Dans l'exemple illustré à la figure 5, le première partie du volume du noyau est, avantageusement, identifiée à la zone où l'induction magnétique reste inférieure à 5% de la valeur de l'induction magnétique moyenne dans le noyau, et disposée dans le prolongement d'au moins une extrémité de la barre.

Cette méthode permet d'identifier de manière fine les zones du volume du noyau dans lesquelles les ailettes 50 peuvent être réalisées dans le noyau, et tout en ne modifiant que de manière modérée l'inductance du circuit à inductance 10 considéré.

De manière particulièrement avantageuse, les ailettes 50 sont parallèles aux lignes de champ susceptibles d'être créées lorsque le circuit à inductance 10 est en fonctionnement. Ainsi, l'écart entre l'inductance dudit circuit et l'inductance nominale peut être réduit.

Par ailleurs, la surface développée par chaque ailette peut être comprise entre 10 et 100 % de la surface A, par exemple 30%.

La profondeur des ailettes 50 peut être comprise entre 10 et 50 % de la racine carrée de la surface A par exemple 30%.

Pour un noyau dont la barre 30 est cylindrique et de diamètre égal à 6 mm.

La largeur des ailettes 50 peut être comprise entre 0,1 et 2 mm, par exemple 1 mm.

L'espacement des ailettes 50 peut être compris entre 0,1 et 0,5 mm par exemple 0,2 mm.

Les ailettes 50 peuvent avoir une forme rectangulaire, ou triangulaire ou courbe.

De manière particulièrement avantageuse, l'espace entre les ailettes 50 peut être, lors d'une étape c1), comblé par un matériau non magnétique et bon conducteur thermique tel que le cuivre ou l'aluminium. Ainsi, selon ce mode de mise en œuvre permet de réaliser un pont thermique permettant de refroidir efficacement le noyau 20.

Afin d'augmenter encore la surface d'échange du noyau, des ailettes additionnelles 51 peuvent être rapportées sur la surface latérale extérieure 22 du cadre 21 autre que la surface évidée.

De manière particulièrement avantageuse, les ailettes additionnelles 51 sont faites du même matériau magnétique que le noyau 20.

Le noyau 20 peut comprendre un entrefer d'épaisseur inférieure à 5% de la longueur magnétique effective I.

De manière avantageuse, l'entrefer est disposé au centre de la barre 30.

Tel que mentionné précédemment, la formation du noyau 20 peut être exécutée par moulage par injection de poudre de ferrite. A cet égard, l'homme du métier trouvera le détail de la méthode de moulage par injection de poudre dans le brevet FR2970194 [3]. Cette technique comprend une première étape de formation d'un mélange maître comprenant une matière organique (par exemple, des polyoléfines tels que le polyéthylène, le polypropylène), et des poudres inorganiques (par exemple, pour l'application visée, des oxydes de type ferrite, par exemple Mn₁₋ₓZnₓFe₂O₄ et Ni₁-ₓZnₓFe₂O₄).

Le mélange maître est ensuite injecté dans un moule afin de lui conférer la forme voulue. La pièce moulée est alors déliantée (« debinded » selon la terminologie Anglo-Saxonne) à une température comprise entre 400 et 700°C (par exemple 500°C) de manière éliminer la matière organique. L'étape de déliantage est alors suivie d'une étape de frittage (« sintering » selon la terminologie Anglo-Saxonne), conduite à une température comprise entre 900 et 1300°C (par exemple 1220°C pour un oxyde de ferrite Mn₁₋ₓZnₓFe₂O₄) permettant ainsi d'augmenter la densité de la pièce ainsi formée. Le noyau peut être réalisé en un seule pièce, ou peut comprendre un assemblage du plusieurs pièces (par exemple un assemblage de deux pièces en E, ou une pièce en E et une pièce en I, ou encore une pièce en U et une pièce en I). En fonction du mode de réalisation du noyau, un ou plusieurs moule peut être nécessaire.

Le comblement de l'espace entre les ailettes 50, lors de l'étape c1), par un matériau conducteur est exécuté par une technique de surmoulage bien connu de l'homme du métier et décrite dans le document Ruh *et al.* [4].

Tel que représenté à la figure 7, la barre 30 peut présenter une section carrée, et être traversée de part en part selon une direction perpendiculaire au plan du cadre 21 par des cavités 41a et 41b à proximité des deux faces latérales 31 et 32 du noyau, respectivement. Les cavités 41a et 41 b sont alors comblées (par exemple par surmoulage) par un matériaux conducteur (par exemple du cuivre ou de l'aluminium) afin de constituer une partie du bobinage 40 destiné à être noyé dans la barre 30. Le bobinage 40 est alors complété, par exemple, par report de plaquettes métalliques 42 sur chacune des faces de la barre 30 parallèle au plan du cadre 21. Lesdites plaquettes 42 relient chacune une cavité 41a à une cavité 41b de manière à former un bobinage continu adapté pour générer une induction magnétique dans la barre 30.

Ainsi, les spires de la bobine passent partiellement dans le volume de la barre. La bobine étant également le siège de dissipation d'énergie (par effet Joule), l'enterrement partiel des spires dans la barre permet également de mieux dissiper, via les ailettes 50 selon l'invention, la chaleur émise par la bobine.

Ainsi, les moyens de dissipation de chaleur selon l'invention permettent de dissiper efficacement la chaleur produite dans un circuit à inductance. La température de fonctionnement des circuits à inductance est alors réduite, et beaucoup plus homogène dans le noyau.

La mise en œuvre des moyens de dissipation de chaleur selon l'invention ne dégrade que de manière modérée, voire pas du tout, l'encombrement volumique du circuit à induction. En effet, lesdits moyens de dissipation de chaleur, contrairement à l'état de la technique, sont disposés dans le volume du noyau. Dit autrement, contrairement à l'état de la technique, les moyens de dissipation de chaleur ne nécessitent peu ou pas d'ajout de matière.

Plus particulièrement, les moyens de dissipation de chaleur sont disposés dans des zones du noyau où l'induction magnétique est faible par rapport au reste du volume du noyau d'un circuit à induction en fonctionnement.

Les moyens de dissipation selon l'invention permettent également d'envisager d'utiliser les circuits à inductance à des fréquences plus élevées, avantageusement supérieures 1 MHz.

### RÉFÉRENCES

[1] US 6,920,039 B2.
[2] A. M. LEARY, « Soft Magnetic Materials in High-Frequency, High-Power Conversion Applications », JOM, Volume 64, Issue 7, July 2012, Pages 772-781.
[3] FR2970194.
[4] Ruh et al., « The development of two-component micro powder injection by moulding and sinter joining », Microsyst. Technol., 2011, 17:1547-1556 B.

## Revendications

1. Circuit à inductance comprenant :
a) un noyau (20) fait d'un matériau magnétique, monobloc, d'encombrement volumique V, comprenant un cadre (21), et une barre (30) disposée au centre du cadre (21) de manière à former deux boucles magnétiques rectangulaires, symétriques par rapport à la barre (30), contigus au niveau d'un plan de symétrie de la barre (30), et de longueur magnétique effective I, les parties droites du cadre (21) présentent une section transversale de surface A, et la barre (30) présente une section transversale 2A double de la section transversale A,
b) une bobine (40) comprenant un nombre de N spires destinées à générer une induction magnétique dans la barre (30),
c) des ailettes (50) exposées à l'environnement extérieur et destinées à dissiper de la chaleur, les ailettes étant faites du même matériau magnétique que le noyau,
le circuit à inductance **étant caractérisé en ce que** les ailettes (50) sont comprises, au moins en partie, dans au moins une zone volumique (24a, 24b) du cadre (21), disposée dans le prolongement d'au moins une extrémité de la barre (30).

2. Circuit à inductance selon la revendication 1, dans lequel les ailettes (50) sont disposées dans une fond d'au moins un évidement (25a, 25b) pratiqué dans la au moins une zone volumique (24a, 24b) du cadre (21), ledit au moins un évidement (25a, 25b) débouchant sur une surface latérale extérieure (22) dudit cadre (21), et traversant de part en part le cadre (21) selon une direction perpendiculaire au plan du cadre (21).

3. Circuit à inductance selon la revendication 2, dans lequel le au moins un évidement (24a, 24b) s'évase de son fond vers la surface latérale extérieure (22) du cadre (21).

4. Circuit à inductance selon la revendication 3, dans lequel le au moins un évidement (25a, 25b) a une section, parallèle au plan du cadre (21), présentant des dimensions constantes selon une direction perpendiculaire au plan dudit cadre (21), ladite section est avantageusement trapézoïdale, encore plus avantageusement trapézoïdale isocèle.

5. Circuit à inductance selon l'une des revendications 1 à 4, dans lequel les ailettes (50) sont agencées de sorte que l'écart relatif entre l'inductance du circuit à inductance (10) avec l'inductance nominale L est inférieur à 5%, de préférence inférieur à 2%.

6. Circuit à inductance selon l'une des revendications 1 à 5, dans lequel la au moins une zone volumique (24a, 24b) est une zone pour laquelle, lorsque le circuit à inductance est en fonctionnement, l'induction magnétique locale est inférieure à 5 % de la valeur de l'induction magnétique moyenne dans le noyau (20).

7. Circuit à inductance selon l'une des revendications 1 à 6, dans lequel les ailettes (50) sont parallèles au plan défini par le cadre (21).

8. Circuit à inductance selon l'une des revendications 1 à 7, dans lequel la surface développée par chaque ailette est comprise entre 10 et 100 % de la surface A.

9. Circuit à inductance selon l'une des revendications 1 à 8, dans lequel les ailettes disposées dans la au moins une zone volumique (24a, 24b) laissent l'encombrement volumique du cadre (21) inchangé.

10. Circuit à inductance selon l'une des revendications 1 à 9, dans lequel des ailettes additionnelles (51) sont rapportées sur la surface latérale extérieure (22) du cadre (21).

11. Circuit à inductance selon l'une des revendications 1 à 10, dans lequel la barre (30) présente une section carrée, et est traversée de part en part selon une direction perpendiculaire au plan du cadre (21) par des cavités, les cavités étant remplies par un conducteur électrique de manière à former une partie de la bobine (40).

12. Circuit à inductance selon l'une des revendications 1 à 11, dans lequel l'espace entre les ailettes (50) est comblé par un matériau métallique, avantageusement un matériau métallique choisi parmi : aluminium, cuivre.

13. Convertisseur de puissance comprenant le circuit à inductance (10) selon l'une des revendications 1 à 12.

14. Méthode de fabrication d'un circuit à inductance selon l'une des revendications 1 à 12 comprenant les étapes :
a) dresser une cartographie théorique des lignes de flux magnétiques dans le noyau (20) du circuit à inductance (10) en fonctionnement, ledit circuit à inductance (10) présentant une valeur d'inductance prédéterminée L, le noyau (20) est fait d'un matériau magnétique, monobloc, d'encombrement volumique V, le noyau comprenant un cadre (21), et une barre (30) disposée au centre du cadre (21) de manière à former deux boucles magnétiques rectangulaires, symétriques par rapport à la barre (30), contigus au niveau du plan de symétrie de la barre (30), et de longueur magnétique effective I, les parties droites du cadre (21) présentent une section transversale de surface A, et la barre (30) présente une section transversale 2A double de la section transversale A,
b) identifier, à partir de la cartographie précédemment dressée, les zones de volume dudit noyau (20), du circuit à inductance (10) en fonctionnement, pour lesquelles l'induction magnétique est inférieure à 5 % de la valeur de l'induction magnétique moyenne dans le noyau (20),
c) fabriquer le noyau (20) considéré à l'étape a), des ailettes (50) étant comprises, au moins en partie, dans au moins une partie des zones de volumes identifiées à l'étape b) et les ailettes (50) sont également disposées dans le prolongement d'au moins une extrémité de la barre (30), les ailettes (50) étant faites du même matériau magnétique que le noyau (20),
d) former une bobine (40) d'un matériau conducteur autour d'une partie du noyau (20).

15. Méthode de fabrication selon la revendication 14, dans laquelle des ailettes additionnelles sont rapportées sur la surface latérale extérieure (22) du cadre (21).

16. Méthode de fabrication selon la revendication 14 ou 15, dans laquelle à la suite de l'étape c), une étape de c1) de comblement par un matériau métallique de l'espace entre les ailettes (50) est réalisée.

17. Méthode de fabrication selon l'une des revendications 14 à 16, dans laquelle l'étape c) de fabrication du noyau (20) est exécutée pour moulage par injection de poudre.

## Patentansprüche

1. Induktionsschaltung, Folgendes umfassend:
a) einen aus einem magnetischen Material gefertigten einteiligen Kern (20) mit einem Volumenmaß V, der einen Rahmen (21) und einen Stab (30) umfasst, der derart in der Mitte des Rahmens (21) angeordnet ist, um zwei rechteckige Magnetschleifen zu bilden, die in Bezug auf den Stab (30) symmetrisch, im Bereich einer Symmetrieebene des Stabes (30) angrenzend, und von einer effektiven magnetischen Länge 1 sind, wobei die geraden Teile des Rahmens (21) einen Querschnitt der Oberfläche A aufweisen und der Stab (30) einen doppelten Querschnitt 2A des Querschnitts A aufweist,
b) eine Spule (40), die eine Anzahl N an Windungen umfasst, die dazu bestimmt sind, eine magnetische Induktion in dem Stab (30) zu erzeugen,
c) Rippen (50), die der Außenumgebung ausgesetzt sind, und dazu bestimmt sind, Wärme abzuleiten, wobei die Rippen aus demselben Material wie der Kern gefertigt sind,
wobei die Induktionsschaltung **dadurch gekennzeichnet ist, dass** die Rippen (50) mindestens teilweise in mindestens einem Volumenbereich (24a, 24b) des Rahmens (21) umfasst sind, der in der Verlängerung mindestens eines Endes des Stabes (30) angeordnet ist.

2. Induktionsschaltung nach Anspruch 1, wobei die Rippen (50) an einem Boden mindestens einer Aussparung (25a, 25b) angeordnet sind, die in den mindestens einen Volumenbereich (24a, 24b) des Rahmens (21) eingearbeitet ist, wobei die mindestens eine Aussparung (25a, 25b) in eine seitliche äußere Oberfläche (22) des Rahmens (21) mündet, und den Rahmen (21) in einer Richtung senkrecht zur Ebene des Rahmens (21) von einem Ende zum anderen durchquert.

3. Induktionsschaltung nach Anspruch 2, wobei sich die mindestens eine Aussparung (24a, 24b) von ihrem Boden zur seitlichen äußeren Oberfläche (22) des Rahmens (21) aufweitet.

4. Induktionsschaltung nach Anspruch 3, wobei die mindestens eine Aussparung (25a, 25b) einen Schnitt parallel zur Ebene des Rahmens (21) aufweist, der konstante Abmessungen in einer Richtung senkrecht zur Ebene des Rahmens (21) aufweist, wobei der Schnitt vorteilhafterweise trapezförmig, noch vorteilhafter gleichschenkelig trapezförmig ist.

5. Induktionsschaltung nach einem der Ansprüche 1 bis 4, wobei die Rippen (50) derart angeordnet sind, dass der relative Abstand zwischen der Induktion der Induktionsschaltung (10) mit der nominalen Induktion L kleiner als 5 %, vorzugsweise kleiner als 2 % ist.

6. Induktionsschaltung nach einem der Ansprüche 1 bis 5, wobei der mindestens eine Volumenbereich (24a, 24b) ein Bereich ist, bei dem, wenn die Induktionsschaltung in Betrieb ist, die lokale magnetische Induktion weniger als 5 % des Wertes der mittleren magnetischen Induktion in dem Kern (20) ausmacht.

7. Induktionsschaltung nach einem der Ansprüche 1 bis 6, wobei die Rippen (50) parallel zur Ebene sind, die von dem Rahmen (21) definiert wird.

8. Induktionsschaltung nach einem der Ansprüche 1 bis 7, wobei die von jeder Rippe entwickelte Oberfläche zwischen 10 und 100 % der Oberfläche A liegt.

9. Induktionsschaltung nach einem der Ansprüche 1 bis 8, wobei die in dem mindestens einen Volumenbereich (24a, 24b) angeordneten Rippen das Volumenmaß des Rahmens (21) unverändert lassen.

10. Induktionsschaltung nach einem der Ansprüche 1 bis 9, wobei zusätzliche Rippen (51) an der seitlichen äußeren Oberfläche (22) des Rahmens (21) beigebracht sind.

11. Induktionsschaltung nach einem der Ansprüche 1 bis 10, wobei der Stab (30) einen quadratischen Querschnitt aufweist, und in einer Richtung senkrecht zur Ebene des Rahmens (21) von einem Ende zum anderen von Hohlräumen durchquert wird, wobei die Hohlräume derart mit einem elektrischen Leiter ausgefüllt sind, um einen Teil der Spule (40) zu bilden.

12. Induktionsschaltung nach einem der Ansprüche 1 bis 11, wobei der Raum zwischen den Rippen (50) mit einem metallischen Material, vorteilhafterweise mit einem metallischen Material gefüllt ist, das ausgewählt ist aus: Aluminium, Kupfer.

13. Leistungswandler, der eine Induktionsschaltung (10) nach einem der Ansprüche 1 bis 12 umfasst.

14. Verfahren zur Herstellung einer Induktionsschaltung nach einem der Ansprüche 1 bis 12, die folgenden Schritte umfassend:
a) Erstellen einer theoretischen Kartografie an Magnetstromlinien in dem Kern (20) der Induktionsschaltung (10) im Betrieb, wobei die Induktionsschaltung (10) einen vorbestimmten Induktionswert L aufweist, der Kern (20) aus einem einteiligen magnetischen Material mit einem Volumenmaß V gefertigt ist, wobei der Kern einen Rahmen (21) und einen Stab (30) umfasst, der derart in der Mitte des Rahmens (21) angeordnet ist, um zwei rechteckige Magnetschleifen zu bilden, die in Bezug auf den Stab (30) symmetrisch, im Bereich einer Symmetrieebene des Stabes (30) angrenzend, und von einer effektiven magnetischen Länge 1 sind, wobei die geraden Teile des Rahmens (21) einen Querschnitt der Oberfläche A aufweisen und der Stab (30) einen doppelten Querschnitt 2A des Querschnitts A aufweist,
b) Identifizieren aus der zuvor erstellten Kartografie der Volumenbereiche des Kerns (20) der Induktionsschaltung (10) im Betrieb, für die die magnetische Induktion kleiner als 5 % der mittleren magnetischen Induktion in dem Kern (20) ist,
c) Herstellen des in Schritt a) angenommenen Kerns (20), wobei Rippen (50) mindestens teilweise in mindestens einem Teil der im Schritt b) identifizierten Volumenbereiche liegen, und die Rippen (50) auch in der Verlängerung mindestens eines Endes des Stabes (30) angeordnet sind, wobei die Rippen (50) aus demselben magnetischen Material wie der Kern (20) gefertigt sind,
d) Bilden einer Spule (40) aus einem leitfähigen Material um einen Teil des Kerns (20).

15. Verfahren zur Herstellung nach Anspruch 14, wobei zusätzliche Rippen an der seitlichen äußeren Oberfläche (22) des Rahmens (21) beigebracht sind.

16. Verfahren zur Herstellung nach Anspruch 14 oder 15, wobei nach dem Schritt c) ein Schritt c1) des Füllens des Raumes zwischen den Rippen (50) mit einem metallischen Material durchgeführt wird.

17. Verfahren zur Herstellung nach einem der Ansprüche 14 bis 16, wobei der Schritt c) zur Herstellung des Kerns (20) durch Pulver-Spritzgießen ausgeführt wird.

## Claims

1. Inductance circuit, comprising:
a) a core (20) made of a single-piece magnetic material with overall volume V, comprising a frame (21), and a bar (30) located at the centre of the frame (21) so as to form two rectangular magnetic loops symmetric about the bar (30), contiguous at a plane of symmetry of the bar (30), and with effective magnetic length I, the straight parts of the frame (21) have a cross-section with area A, and the bar (30) has a cross-section 2A equal to twice the cross-section A,
b) a coil (40) comprising a number N of turns designed to generate magnetic induction in the bar (30),
c) fins (50) exposed to the external environment and designed to dissipate heat, the fins being made of the same magnetic material as the core,
the inductance circuit **being characterised in that** the fins (50) are at least partly within at least one volume zone (24a, 24b) of the frame (21), located along the prolongation of at least one end of the bar (30).

2. Inductance circuit according to claim 1, in which the fins (50) are located in the bottom of at least one recess (25a, 25b) formed in the at least one volume zone (24a, 24b) of the frame, said at least one recess (25a, 25b) opening onto a lateral external surface (22) of said frame (21), and passing through the frame (21) from one side to the other along a direction perpendicular to the plane of the frame (21).

3. Inductance circuit according to claim 2, in which the at least one recess (24a, 24b) tapers outwards from its bottom to the lateral external surface (22) of the frame (21).

4. Inductance circuit according to claim 3, in which the at least one recess (25a, 25b) has a section parallel to the plane of the frame (21) with constant dimensions along a direction perpendicular to the plane (21) of said frame, said section is advantageously trapezoidal, and even more advantageously isosceles trapezoidal.

5. Inductance circuit according to one of claims 1 to 4, in which the fins (50) are arranged such that the relative difference between the inductance of the inductance circuit (10) and the nominal inductance L is less than 5% and preferably less than 2%.

6. Inductance circuit according to one of claims 1 to 5, in which the at least one volume zone (24a, 24b) is a zone in which, when the inductance circuit is in operation, the local magnetic inductance is less than 5% of the average value of the magnetic inductance in the core (20).

7. Inductance circuit according to one of claims 1 to 6, in which the fins (50) are parallel to the plane defined by the frame (21).

8. Inductance circuit according to one of claims 1 to 7, in which the area developed by each fin is between 10 and 100% of the area A

9. Inductance circuit according to one of claims 1 to 8, in which the fins located in the at least one volume zone (24a, 24b) do not change the volume occupied by the frame (21).

10. Inductance circuit according to one of claims 1 to 9, in which the additional fins (51) are added onto the external lateral surface (22) of the frame (21).

11. Inductance circuit according to one of claims 1 to 10, in which the cross-section of the bar (30) is square and cavities pass through it from side to side along a direction perpendicular to the plane of the frame (21), the cavities being filled with an electrical conductor so as to form part of the coil (40).

12. Inductance circuit according to one of claims 1 to 11, in which the space between the fins (50) is filled by a metallic material, advantageously a metallic material chosen from among aluminium and copper.

13. Power converter comprising the inductance circuit (10) according to one of claims 1 to 12.

14. Method of manufacturing an induction circuit according to one of claims 1 to 12, including the following steps:
a) draw up a theoretical map of the magnetic flux lines in the core (20) of the inductance circuit (10) in operation, said inductance circuit (10) having a predetermined inductance value L, the core (20) is made of a single-piece magnetic material with overall volume V, the core comprising a frame (21), and a bar (30) located at the centre of the frame (21) so as to form two rectangular magnetic loops symmetric about the bar (30), contiguous at the plane of symmetry of the bar (30), and with effective magnetic length I, the straight parts of the frame (21) have a cross-section with area A, and the bar (30) has a cross-section 2A equal to twice the cross-section A,
b) use the previously drawn up map to identify zones within the volume of said core (20), of the inductance circuit (10) in operation for which the magnetic inductance is less than 5% of the average value of the magnetic inductance in the core (20),
c) fabricate the core (20) considered in step a), the fins (50) being at least partly included in at least part of the zones of volumes identified in step b), and the fins (50) also being located along the prolongation of at least one end of the bar (30), the fins (50) being made of the same magnetic material as the core (20),
d) form a coil (40) of a conducting material around a part of the core (20).

15. Manufacturing method according to claim 14, in which the additional fins are added onto the external lateral surface (22) of the frame (21).

16. Manufacturing method according to claim 14 or 15, in which a step c1) is performed after step c), to fill in the space between the fins (50) with a metallic material.

17. Manufacturing method according to one of claims 14 to 16, in which step c) to fabricate the core (20) is done by powder injection moulding.
